# EUROPÄISCHE PATENTSCHRIFT

(11) **EP 1 010 625 B1**
(45) Veröffentlichungstag und Bekanntmachung des Hinweises auf die Patenterteilung: **31.01.2001**
(21) Anmeldenummer: 98123256.4
(22) Anmeldetag: 07.12.1998
(51) Int. Cl.: B65D 6/18, B65D 1/22

(54) **Verpackungsbehälter aus Schaumstoff**
Packaging container made of foam material
Récipient d' emballage en matériau mousse

(43) Veröffentlichungstag der Anmeldung: 21.06.2000
(73) Patentinhaber: FEBRA-Kunststoffe GmbH & Co., 74336 Brackenheim-Dürrenzimmern (DE)
(72) Erfinder: Feurer, Walter, 74336 Brackenheim (DE)
(74) Vertreter: KOHLER SCHMID + PARTNER

(56) Entgegenhaltungen:
- EP-A- 0 306 381
- WO-A-84/00736
- DE-A- 4 336 846
- FR-A- 2 574 052
- US-A- 4 953 735

## Beschreibung

Die Erfindung betrifft einen Verpackungsbehälter aus Schaumstoff mit einem Behälterboden sowie mit wenigstens einer Behälterseitenwand, welche in ihrer Gebrauchslage lösbar gehalten und quer zu dem Behälterboden ausgerichtet ist.

Aus praktischen Anwendungen bekannt sind gattungsgemäße Verpakkungsbehälter aus Partikelschäumen, beispielsweise Styropor. Dabei sind die Behälterseitenwände mittels scharnierartiger Verbindungen an den Behälterboden angelenkt und aus einer Lage, in welcher sie mit dem Behälterboden im wesentlichen fluchten in ihre Gebrauchslage senkrecht zu dem Behälterboden hochklappbar. In der Gebrauchslage werden die Behälterseitenwände des vorbekannten Verpackungsbehälters durch an ihnen vorgesehene Elemente lösbarer reibschlüssiger Nut- und Feder-Verbindungen gehalten.

Die Einleitung von auf den Behälterboden beispielsweise durch Ladungen ausgeübten Kräften in die Behälterseitenwände ist aufgrund der geringen Belastbarkeit der Scharnierverbindungen zwischen den Behälterseitenwänden und dem Behälterboden des vorbekannten Verpackungsbehälters nur in geringem Umfange möglich.

In DE-C-23 29 313 ist eine Kiste offenbart, deren Wandplatten mittels Scharnierleisten an einer Boden- bzw. an einer Deckelplatte angelenkt sind. Die Scharnierleisten weisen beidseits eines Scharniergelenks Aufnahmekanäle auf, in welche sich die Bodenplatte oder die Deckelplatte sowie die an diese anschließende Wandplatte der vorbekannten Kiste einstecken lassen. Beidseits des Scharniergelenks bildet die Scharnierleiste jeweils eine Gehrungsfläche aus. An eine der Gehrungsflächen ist ein senkrecht von dieser vorstehender und in Richtung der Scharniergelenkachse verlaufender Längswulst angeformt. Die andere Gehrungsfläche ist mit einer sich in Richtung der Scharniergelenkachse erstreckenden Längsrille versehen, in welche der Längswulst bei in Gebrauchslage befindlicher Wandplatte rastend eingreift. Längsrille und Längswulst bewirken im Zusammenspiel eine Stabilisierung der vorbekannten Kiste in sich. Eine Übertragung von auf die Bodenplatte der Kiste in Querrichtung wirkenden Kräfte in deren Wandplatten ist mittels der vorbekannten Rastverbindung allerdings ebenfalls nur in geringem Maße möglich.

EP-B-0 306 381 schließlich beschreibt einen Gegenstand aus plattenartigen Teilen, die mittels elastischer Scharnierbänder aneinander angelenkt sind. An den einander zugewandten Rändern benachbarter plattenartiger Teile sind einerseits Gelenknuten und andererseits dazu komplementäre Gelenkleisten vorgesehen. Beim Verschwenken der Teile aus einer Ausgangslage, in welcher sie miteinander fluchten in ihre Gebrauchslage greifen die Gelenkleisten in die Gelenknuten ein und im Zusammenwirken von Gelenkleisten und Gelenknuten ergibt sich eine geführte Schwenkbewegung der Teile relativ zueinander. Im Laufe der Relativ-Schwenkbewegung der Teile wird das sie verbindende elastische Scharnierband gespannt und sorgt dann für eine spielfreie gegenseitige Lagerung der in Gebrauchslage befindlichen Teile. Als Mittel zur Übertragung von auf eines der Teile in dessen Querrichtung wirkenden Kräften in das andere Teil des vorbekannten Gegenstandes sind die genannten Gelenknuten und Gelenkleisten nicht vorgesehen. Im Falle eines in EP-B-0 306 381 ebenfalls offenbarten Behälters (Fig. 6 von EP-B-0 306 381) sind zwischen Behälterboden und Seitenwänden lediglich elastische Scharnierbänder vorgesehen; von Gelenknuten und Gelenkleisten wird dabei kein Gebrauch gemacht.

Ausgehend von dem eingangs beschriebenen gattungsbildenden Stand der Technik liegt der Erfindung die Aufgabe zugrunde, gattungsgemäße Verpackungsbehälter aus Schaumstoff dahingehend weiterzubilden, daß eine wirksame Übertragung von auf den Behälterboden in dessen Querrichtung wirkenden Kräften, insbesondere auch von Kräften mit beträchtlichen Beträgen, in die Behälterseitenwände möglich wird.

Erfindungsgemäß gelöst wird diese Aufgabe dadurch, daß im Falle eines gattungsgemäßen Verpackungsbehälters der Behälterboden und die in Gebrauchslage befindliche Behälterseitenwand über eine lösbare Steckverbindung in Querrichtung des Behälterbodens aneinander abgestützt sind, wobei die Steckverbindung wenigstens ein wandseitiges sowie wenigstens ein bodenseitiges Verbindungselement in Form eines senkrecht von der in Gebrauchslage befindlichen Behälterseitenwand bzw. senkrecht von dem Behälterboden in das Behälterinnere vorragenden Vorsprungs umfaßt und der bodenseitige Vorsprung bei in Gebrauchslage befindlicher Behälterseitenwand den wandseitigen Vorsprung an dessen von dem Behälterboden abgewandten Seite parallel zu dem Behälterboden übergreift. Die erfindungsgemäßen Vorsprünge an Behälterboden und Behälterseitenwand gewährleisten eine wirksame Formschlußverbindung der genannten Behälterteile in Querrichtung des Behälterbodens, über welche sich selbst erhebliche, auf den Behälterboden wirkende Kräfte in die Behälterseitenwand einleiten lassen. Ungeachtet der Lösbarkeit der Verbindung von Behälterseitenwand und Behälterboden ergibt sich so eine große Belastbarkeit des Behälterbodens. In diesem Sinne von Vorteil ist es, daß sowohl der wandseitige als auch der bodenseitige Vorsprung in das Behälterinnere vorragen. Im Behälterinnern steht nämlich hinreichend Raum zur Verfügung, um die beidseitigen Vorsprünge größenmäßig derart auszulegen, daß tatsächlich auch große Kräfte übertragen werden können. Zudem bieten in das Behälterinnere vorragende bodenseitige Vorsprünge in einer Richtung parallel zu dem Behälterboden wirksame Widerlager sowohl für die in Gebrauchslage befindliche Behälterseitenwand als auch - in Gegenrichtung - für in dem Behälterinnern abgelegte Ladung. Beispielsweise verhindern die bodenseitigen Vorsprünge ein seitliches Verlagern bzw. Verrutschen der Ladung gegen die Behälterseitenwände. Dieser Umstand ist insbesondere insofern von Bedeutung, als Behälterseitenwände erfindungsgemäßer Verpackungsbehälter in ihrer Gebrauchslage lösbar gehalten sind und folglich bei einer Kraftbeaufschlagung in Querrichtung zum Verlassen ihrer Gebrauchslage neigen können.

Die vorstehend genannten Vorteile mit den Vorteilen eines Klappbehälters insbesondere hinsichtlich platzsparender Unterbringung im auseinandergeklappten Zustand und hinsichtlich Handhabungsfreundlichkeit beim Zusammenklappen der Behälterteile zu einem funktionsfähigen Verpackungsbehälter verbindet die in Anspruch 2 beschriebene Variante der Erfindung.

An einer bevorzugten Bauart des erfindungsgemäßen Verpackungsbehälters finden sich die kennzeichnenden Merkmale von Anspruch 3, welche das Einschwenken der wandseitigen Vorsprünge und somit das Überführen der Behälterseitenwände aus der Ausgangs- in die Gebrauchslage erleichtern.

Im Interesse einer möglichst hohen Belastbarkeit der zwischen den bodenseitigen sowie den wandseitigen Vorsprüngen wirksamen Formschlußverbindung sind die kennzeichnenden Merkmale der Ansprüche 4 und/oder 5 vorgesehen. Sowohl durch die portalartige als auch durch die haubenartige Bauweise des oder der bodenseitigen Vorsprünge wird eine lastaufnahmefähige Fixierung des oder der betreffenden Vorsprünge an dem Behälterboden sichergestellt.

Das kennzeichnende Merkmal von Anspruch 6 eröffnet die Möglichkeit, den wandseitigen sowie den bodenseitigen Vorsprung auf konstruktiv einfache Art und Weise zusätzlich zur Übertragung von auf den Behälterboden in dessen Querrichtung wirkenden Kräften in die Behälterseitenwand auch zur Fixierung der betreffenden Behälterseitenwand in der Gebrauchslage zu nutzen. Alternativ oder ergänzend zu der anspruchsgemäßen lösbar klemmenden, das heißt kraftschlüssigen Verbindung der beiderseitigen Vorsprünge ist erfindungsgemäß auch eine parallel zu dem Behälterboden wirksame Rastverbindung der beiderseitigen Vorsprünge denkbar.

Durch eine einfache Fertigung zeichnen sich erfindungsgemäße Verpackungsbehälter aus, an welchen die kennzeichnenden Merkmale von Anspruch 7 und/oder von Anspruch 8 realisiert sind.

Nachstehend wird die Erfindung anhand schematischer Darstellungen zu einem Ausführungsbeispiel näher erläutert. Es zeigen:
- Figur 1: einen Verpackungsbehälter aus Schaumstoff in auseinandergeklapptem Zustand in einer perspektivischen Ansicht von oben,
- Figur 2: den Verpackungsbehälter nach Figur 1 in der senkrechten Draufsicht von oben,
- Figur 3: den Verpackungsbehälter nach den Figuren 1 und 2 in der Ansicht in Richtung des Pfeils III in Figur 2,
- Figur 4: den Verpackungsbehälter nach den Figuren 1 bis 3 in der senkrechten Draufsicht von unten,
- Figur 5: den Verpackungsbehälter nach den Figuren 1 bis 4 in der Ansicht in Richtung des Pfeils V in Figur 4,
- Figur 6: den Verpackungsbehälter nach den Figuren 1 bis 5 in zusammengeklapptem Zustand in einer perspektivischen Anicht von oben,
- Figur 7: den Verpackungsbehälter nach Figur 6 in der senkrechten Draufsicht von oben und
- Figur 8: einen Schnitt mit einer in Figur 7 senkrecht zu der Zeichenebene sowie in Richtung der Linie VIII-VIII verlaufenden Schnittebene.

Beispielsweise ausweislich Figur 1 besitzt ein Verpackungsbehälter 1 aus Schaumstoff, vorliegend aus expandierbarem Polypropylen (EPP) einen Behälterboden 2 sowie einander in Umfangsrichtung des Behälterbodens 2 benachbarte Behälterseitenwände 3, 4, 5, 6. Von den Behälterseitenwänden 3, 4, 5, 6 stehen wandseitige Vorsprünge 7, von dem Behälterboden 2 bodenseitige Vorsprünge 8 senkrecht vor. Die quer zueinander verlaufenden bodenseitigen Vorsprünge 8 an den Ecken des Behälterbodens 2 bilden einheitliche Stützkörper 9.

Die Behälterseitenwände 3, 4, 5, 6 sind an den Behälterboden 2 jeweils unter Ausbildung einer Dünnstelle 10 angeschäumt. Bei den Dünnstellen 10 handelt es sich um scharnierartige Schwenkverbindungen, welche ein Verschwenken der Behälterseitenwände 3, 4, 5, 6 relativ zu dem Behälterboden 2 aus ihrer Ausgangslage gemäß den Figuren 1 bis 5 in ihre Gebrauchslage gemäß den Figuren 6 bis 8 zulassen. Sie definieren den Verlauf von Schwenkachsen 11 (z.B. Figur 2), um welche die Behälterseitenwände 3, 4, 5, 6 die beschriebene Schwenkbewegung ausführen können.

Die wandseitigen Vorsprünge 7 sind zapfenartig ausgebildet und an der zugeordneten Behälterseitenwand 3, 4, 5, 6 gegenüberliegenden Stirnseiten unter Ausbildung von Schrägflächen 12 mit zunehmendem Abstand von der jeweiligen Schwenkverbindung bzw. Dünnstelle 10 zu der Behälterseitenwand 3, 4, 5, 6 hin abgeschrägt (z.B. Figuren 1 und 8). Schrägflächen 13 finden sich an den den in Gebrauchslage geschwenkten Behälterseitenwänden 3, 4, 5, 6 gegenüberliegenden Stirnseiten der bodenseitigen Vorsprünge 8 (Figuren 4 und 8). Die Schrägflächen 13 sind Teil der Begrenzung von Öffnungen bzw. Aufnahmen 14 der bodenseitigen Vorsprünge 8, wobei die Aufnahmen 14 bezüglich ihrer Abmessungen auf die wandseitigen Vorsprünge 7 abgestimmt sind. Die wandseitigen Vorsprünge 7 weisen gegenüber den Aufnahmen 14 ein geringes Übermaß auf. Sowohl die wandseitigen Vorsprünge 7 als auch die bodenseitigen Vorsprünge 8 sind mit Abstand von der jeweiligen Schwenkverbindung 10 angeordnet und ragen in das Innere des Verpackungsbehälters 1. Gefertigt wurden die Aufnahmen 14 mittels entsprechender Aluminiumkerne der beim Schäumen des Verpackungsbehälters 1 verwendeten Form. Resultat dieser Vorgehensweise sind Durchdringungen 15 des Behälterbodens 2 (Figur 4), in welchen sich die Aufnahmen 14 für die wandseitigen Vorsprünge 7 nach unten hin fortsetzen. Für die bodenseitigen Vorsprünge 8 ergibt sich die Form von zu den Behälterseitenwänden 3, 4, 5, 6 hin offenen Hauben.

An die Behälterseitenwände 4, 6 sind stirnseitig Federn 16 angeformt; in den Behälterseitenwänden 3, 5 sind randseitig den Federn 16 zugeordnete Nuten 17 ausgespart (Figur 2). Gegen|ber den Nuten 17 besitzen die Federn 16 ein geringes Übermaß. Sämtliche Behälterseitenwände 3, 4, 5, 6 sind entlang ihren von dem Behälterboden 2 abliegenden Seitenrändern mit einer Abstufung 18 versehen (z.B. Figuren 1 und 2). An den Behälterseitenwänden 4, 6 sind Etikettenfelder 19 eingesenkt.

Zur Herstellung eines funktionsfähigen Verpackungsbehälters 1 sind zunächst die Behälterseitenwände 4, 6 aus ihrer Ausgangslage gemäß den Figuren 1 bis 5 in ihre Gebrauchslage gemäß den Figuren 6 bis 8 hochzuklappen, das heißt um etwa 90° um Ihre Schwenkachsen 11 zu verschwenken. An das Überführen der Behälterseitenwände 4, 6 in die Gebrauchslage schließt sich eine entsprechende Schwenkbewegung der Behälterseitenwände 3, 5 an. Die wandseitigen Vorsprünge 7 der Behälterseitenwände 3, 4, 5, 6 laufen bei den genannten Schwenkbewegungen unter elastischer Verformung in die Aufnahmen 14 der zugeordneten bodenseitigen Vorsprünge 8 ein, wobei dieses Einlaufen durch die Schrägflächen 12, 13 an den wandseitigen Vorsprüngen 7 bzw. an den bodenseitigen Vorsprüngen 8 erleichtert wird.

Die Schwenkbewegungen der Behälterseitenwände 3, 4, 5, 6 enden, sobald diese auf die ihnen zugewandten Stirnseiten der bodenseitigen Vorsprünge 8 auftreffen. Die bodenseitigen Vorsprünge 8 übergreifen dabei die jeweiligen bodenseitigen Vorsprünge 7 an deren von dem Behälterboden 2 abgewandten Seiten nach Art von Portalen parallel zu dem Behälterboden 2. Die Abstufungen 18 an den in Gebrauchslage befindlichen Behälterseitenwänden 3, 4, 5, 6 bilden einen umlaufenden Stapelrand des Verpackungsbehälters 1 aus.

Beim Hochklappen der Behälterseitenwände 3, 5 dringen die Federn 16 an den Stirnseiten der zuvor aufgerichteten Behälterseitenwände 4, 6 unter elastischer Verformung in die zugeordneten Nuten 17 an den Rändern der Behälterseitenwände 3, 5 ein. Über die Steckverbindungen der wandseitigen Vorsprünge 7 an den Behälterseitenwänden 3, 4, 5, 6 und der diesen zugeordneten bodenseitigen Vorsprünge 8 an dem Behälterboden 2 ebenso wie über die Federn 16 an den Behälterseitenwänden 4, 6 und die Nuten 17 an den Behälterseitenwänden 3, 5 werden sowohl reibschlüssige als auch formschlüssige Nut- und Feder-Verbindungen hergestellt. Die reib- und formschlüssigen Nut- und Feder-Verbindungen zwischen den einander benachbarten Behälterseitenwänden 3, 4, 5, 6 sowie die reibschlüssigen Verbindungen zwischen den bodenseitigen Vorsprüngen 8 und den wandseitigen Vorsprüngen 7 halten die Behälterseitenwände 3, 4, 5, 6 in deren Gebrauchslage senkrecht zu dem Behälterboden 2. Die mittels der wandseitigen Vorsprünge 7 sowie der bodenseitigen Vorsprünge 8 hergestellten Formschlußverbindungen zwischen den Behälterseitenwänden 3, 4, 5, 6 und dem Behälterboden 2 sind in Querrichtung des Behälterbodens 2 wirksam und erlauben die Einleitung von in Querrichtung des Behälterbodens 2 auf diesen wirkenden Kräften in die Behälterseitenwände 3, 4, 5, 6. Infolgedessen wird bei abgestelltem Verpackungsbehälter 1 ein Durchbiegen des Behälterbodens 2 auch bei verhältnismäßig schwerer Beladung zuverlässig vermieden. Gleichzeitig kann der Verpackungsbehälter 1 auch bei verhältnismäßig schwerer Beladung zum Transport an den Behälterseitenwänden 3, 4, 5, 6 erfaßt und angehoben werden, ohne daß ein Durchbiegen des Behälterbodens 2 bzw. ein Reißen der Verbindungen zwischen dem Behälterboden 2 und den Behälterseitenwänden 3, 4, 5, 6 zu befürchten wäre.

## Patentansprüche

1. Verpackungsbehälter aus Schaumstoff mit einem Behälterboden (2) sowie mit wenigstens einer Behälterseitenwand (3, 4, 5, 6), welche in ihrer Gebrauchslage lösbar gehalten und quer zu dem Behälterboden (2) ausgerichtet ist, dadurch gekennzeichnet, daß der Behälterboden (2) und die in Gebrauchslage befindliche Behälterseitenwand (3, 4, 5, 6) über eine lösbare Steckverbindung in Querrichtung des Behälterbodens (2) aneinander abgestützt sind, wobei die Steckverbindung wenigstens ein wandseitiges sowie wenigstens ein bodenseitiges Verbindungselement in Form eines senkrecht von der in Gebrauchslage befindlichen Behälterseitenwand (3, 4, 5, 6) bzw. senkrecht von dem Behälterboden (2) in das Behälterinnere vorragenden Vorsprungs (7, 8) umfaßt und der bodenseitige Vorsprung (8) bei in Gebrauchslage befindlicher Behälterseitenwand (3, 4, 5, 6) den wandseitigen Vorsprung (7) an dessen von dem Behälterboden (2) abgewandten Seite parallel zu dem Behälterboden (2) übergreift.

2. Verpackungsbehälter nach Anspruch 1, dadurch gekennzeichnet, daß die wenigstens eine in ihrer Gebrauchslage lösbar gehaltene Behälterseitenwand (3, 4, 5, 6) über eine Schwenkverbindung (10) mit dem Behälterboden (2) verbunden und relativ zu diesem unter Herstellen der Steckverbindung des bodenseitigen (8) und des wandseitigen Vorsprungs (7) aus einer Ausgangslage in die Gebrauchslage schwenkbar ist.

3. Verpackungsbehälter nach einem der vorhergehenden Ansprüche, dadurch gekennzeichnet, daß der wandseitige Vorsprung (7) an seiner der zugeordneten Behälterseitenwand (3, 4, 5, 6) gegenüberliegenden Stirnseite mit zunehmendem Abstand von der Schwenkverbindung (10) zu der Behälterseitenwand (3, 4, 5, 6) hin abgeschrägt ist und/oder daß der bodenseitige Vorsprung (8) an seiner der in Gebrauchslage geschwenkten Behälterseitenwand (3, 4, 5, 6) gegenüberliegenden Stirnseite mit abnehmendem Abstand von der Schwenkverbindung (10) von der Behälterseitenwand (3, 4, 5, 6) weg abgeschrägt ist.

4. Verpackungsbehälter nach einem der vorhergehenden Ansprüche, dadurch gekennzeichnet, daß der bodenseitige Vorsprung (8) portalartig von dem Behälterboden (2) vorragt und den zugeordneten wandseitigen Vorsprung (7) bei in Gebrauchslage befindlicher Behälterseitenwand (3, 4, 5, 6) übergreift.

5. Verpackungsbehälter nach einem der vorhergehenden Ansprüche, dadurch gekennzeichnet, daß der bodenseitig Vorsprung (8) haubenartig von dem Behälterboden (2) vorragt und eine den zugeordneten wandseitigen Vorsprung (7) bei in Gebrauchslage befindlicher Behälterseitenwand (3, 4, 5, 6) aufnehmende Öffnung (14) ausbildet.

6. Verpackungsbehälter nach einem der vorhergehenden Ansprüche, dadurch gekennzeichnet, daß der wandseitige Vorsprung (7) und der diesen übergreifende bodenseitige Vorsprung (8) bei in Gebrauchslage befindlicher Behälterseitenwand (3, 4, 5, 6) parallel zu dem Behälterboden (2) lösbar klemmend aneinander gehalten sind.

7. Verpackungsbehälter nach einem der vorhergehenden Ansprüche, dadurch gekennzeichnet, daß der bodenseitige Vorsprung (8) an den Behälterboden (2) und/oder der wandseitige Vorsprung (7) an die betreffende Behälterseitenwand (3, 4, 5, 6) angeformt ist.

8. Verpackungsbehälter nach einem der vorhergehenden Ansprüche, wobei der Behälterboden (2) und wenigstens zwei einander in Umfangsrichtung des Behälterbodens (2) benachbarte Behälterseitenwände (3, 4, 5, 6) bei in Gebrauchslage befindlichen Behälterseitenwänden (3, 4, 5, 6) über lösbare Steckverbindungen mit wandseitigen (7) und bodenseitigen Verbindungselementen (8) in Querrichtung des Behälterbodens (2) aneinander abgestützt sind, dadurch gekennzeichnet, daß die den wandseitigen Vorsprüngen (7) einander benachbarter Behälterseitenwände (3, 4, 5, 6) zugeordneten bodenseitigen Vorsprünge (8) an einem einheitlichen Stützkörper (9) ausgebildet sind.

## Claims

1. Packaging container made of foam material, having a container base (2) and at least one container side wall (3, 4, 5, 6) which, in its position of use, is held releasably and oriented transversely relative to the container base (2), characterized in that the container base (2) and the container side wall (3, 4, 5, 6), when it is in the position of use, are supported on one another transversely relative to the container base (2) by means of a releasable push-in coupling, the push-in coupling including at least one coupling element on the wall as well as at least one coupling element on the base, in the form of a projection (7, 8) projecting into the interior of the container perpendicularly from the container side wall (3, 4, 5, 6) when it is in the position of use, and perpendicularly from the container base (2), respectively, and when the container side wall (3, 4, 5, 6) is in the position of use, the projection (8) on the base overlapping the projection (7) on the wall in a manner parallel to the container base (2) and on that side of the projection (7) on the wall which is remote from the container base (2).

2. Packaging container according to Claim 1, characterized in that the at least one container side wall (3, 4, 5, 6), held releasably in its position of use, is connected to the container base (2) by means of a pivoting connection (10) and can pivot relative to the container base (2) from a starting position to the position of use, establishing the push-in coupling of the projection (7) on the base and of the projection (7) on the wall.

3. Packaging container according to any one of the preceding claims, characterized in that the projection (7) on the wall is chamfered, on its end face remote from the associated container side wall (3, 4, 5, 6), towards the container side wall (3, 4, 5, 6) with an increasing distance from the pivoting connection (10), and/or in that the projection (8) on the base is chamfered away from the container side wall (3, 4, 5, 6,) with decreasing distance from the pivoting connection (10), on its end face disposed opposite the container side wall (3, 4, 5, 6) which has been pivoted to the position of use.

4. Packaging container according to any one of the preceding claims, characterized in that the projection (8) on the base projects from the container base (2) in the manner of a portal and overlaps the associated projection (7) on the wall when the container side wall (3, 4, 5, 6) is in the position of use.

5. Packaging container according to any one of the preceding claims, characterized in that the projection (8) on the base projects from the container base (2) in the manner of a hood and forms an opening (14) which receives the associated projection (7) on the wall when the container side wall (3, 4, 5, 6) is in the position of use.

6. Packaging container according to any one of the preceding claims, characterized in that the projection (7) on the wall and the projection (8) on the base overlapping the projection (7) on the wall are held releasably wedged against one another parallel to the container base (2) when the container side wall (3, 4, 5, 6) is in the position of use.

7. Packaging container according to any one of the preceding claims, characterized in that the projection (8) on the base is moulded on the container base (2) and/or the projection (7) on the wall is moulded on the container side wall (3, 4, 5, 6) in question.

8. Packaging container according to any one of the preceding claims, in which the container base (2) and at least two container side walls (3, 4, 5, 6) disposed adjacent one another in the direction of the periphery of the container base (2) when the container side walls (3, 4, 5,6) are in the position of use are supported on one another transversely relative to the container base (2) by means of releasable push-in couplings with connection elements (7) on the wall and connection elements (8) on the base, characterized in that the projections (8) on the base which are associated with the wall projections (7) of container side walls (3, 4, 5, 6) disposed adjacent one another are formed on a unitary support body (9).

## Revendications

1. Récipient d'emballage en mousse, avec un fond de récipient (2) et au moins une paroi latérale de récipient (3, 4, 5, 6), qui est maintenue de façon libérable dans sa position d'utilisation et est orientée transversalement au fond de récipient (2), **caractérisé** en ce que le fond de récipient (2) et la paroi latérale de récipient (3, 4, 5, 6) se trouvant en position d'utilisation sont en appui mutuel dans la direction transversale du fond de récipient (2) au moyen d'un assemblage par emboîtement libérable, l'assemblage par emboîtement comprenant au moins un élément d'assemblage côté paroi et au moins un élément d'assemblage côté fond, sous la forme d'une partie saillante (7, 8) dépassant verticalement, vers l'intérieur du récipient, respectivement de la paroi latérale de récipient (3, 4, 5, 6) se trouvant en position d'utilisation ou du fond de récipient (2), et la partie saillante (8) côté fond engageant en recouvrement, lorsque la paroi latérale de récipient (3, 4, 5, 6) se trouve en position d'utilisation, la partie saillante (7) côté paroi parallèlement au fond de récipient (2), sur le côté de cette dernière qui est opposé au fond de récipient (2).

2. Récipient d'emballage selon la revendication 1, **caractérisé** en ce que le ou chaque paroi latérale de récipient (3, 4, 5, 6), maintenue de façon libérable dans sa position d'utilisation, est assemblée au fond de récipient (2) au moyen d'un assemblage pivotant (10) et peut pivoter par rapport au fond (2) d'une position initiale dans la position d'utilisation en réalisant l'assemblage par emboîtement de la partie saillante (8) côté fond et de la partie saillante (7) côté paroi.

3. Récipient d'emballage selon une des revendications précédentes, **caractérisé** en ce que la partie saillante (7) côté paroi est, sur son côté frontal faisant face à la paroi latérale de récipient (3, 4, 5, 6) associée, chanfreinée en direction de la paroi latérale de récipient (3, 4, 5, 6), en s'éloignant de l'assemblage pivotant (10), et/ou en ce que la partie saillante (8) côté fond est, sur son côté frontal faisant face à la paroi latérale de récipient (3, 4, 5, 6) pivotée en position d'utilisation, chanfreinée à l'opposé de la paroi latérale de récipient (3, 4, 5, 6), en se rapprochant de l'assemblage pivotant (10).

4. Récipient d'emballage selon une des revendications précédentes, **caractérisé** en ce que la partie saillante (8) côté fond dépasse du fond de récipient (2) à la manière d'un portique, et engage en recouvrement la partie saillante (7) associée côté paroi lorsque la paroi latérale de récipient (3, 4, 5, 6) se trouve en position d'utilisation.

5. Récipient d'emballage selon une des revendications précédentes, **caractérisé** en ce que la partie saillante (8) côté fond dépasse du fond de récipient (2) à la manière d'une coiffe, et forme une ouverture (14) recevant la partie saillante (7) associée côté paroi lorsque la paroi latérale de récipient (3, 4, 5, 6) se trouve en position d'utilisation.

6. Récipient d'emballage selon une des revendications précédentes, **caractérisé** en ce que la partie saillante (7) côté paroi et la partie saillante (8) côté fond qui l'engage en recouvrement sont, lorsque la paroi latérale de récipient (3, 4, 5, 6) se trouve en position d'utilisation, maintenues l'une contre l'autre par serrage libérable parallèlement au fond de récipient (2).

7. Récipient d'emballage selon une des revendications précédentes, **caractérisé** en ce que la partie saillante (8) côté fond est formée sur le fond de récipient (2), et/ou la partie saillante (7) côté paroi est formée sur la paroi latérale de récipient (3, 4, 5, 6) concernée.

8. Récipient d'emballage selon une des revendications précédentes, le fond de récipient (2) et au moins deux parois latérales de récipient (3, 4, 5, 6) voisines dans la direction périphérique du fond de récipient (2) étant, lorsque les parois latérales de récipient (3, 4, 5, 6) se trouvent en position d'utilisation, en appui mutuel dans la direction transversale du fond de récipient (2) au moyen d'assemblages par emboîtement libérables avec des éléments d'assemblage côté parois (7) et côté fond (8), **caractérisé** en ce que les parties saillantes (8) côté fond, associées aux parties saillantes (7) de parois latérales de récipient (3, 4, 5, 6) mutuellement voisines, sont formées sur un corps de soutien (9) d'un seul tenant.
